# EUROPÄISCHE PATENTSCHRIFT

(11) **EP 0 756 550 B1**
(45) Veröffentlichungstag und Bekanntmachung des Hinweises auf die Patenterteilung: **12.04.2000**
(21) Anmeldenummer: 96901684.9
(22) Anmeldetag: 15.02.1996
(51) Int. Cl.: B61F 5/44

(54) **LENKMECHANISMUS ZUR KURVENRADIALEN STEUERUNG DER RADSÄTZE VON FAHRWERKEN BEI SCHIENENFAHRZEUGEN**
GUIDING MECHANISM FOR RADIALLY CONTROLLING IN A CURVE THE WHEELSETS OF RAIL VEHICLE BOGIES
MECANISME DE GUIDAGE POUR COMMANDER RADIALEMENT EN COURBE LES ESSIEUX MONTES DE BOGIES DE VEHICULES SUR RAILS

(30) Priorität: 17.02.1995 DE 19505338
(43) Veröffentlichungstag der Anmeldung: 05.02.1997
(73) Patentinhaber: FIAT-SIG Schienenfahrzeuge AG, 8212 Neuhausen (CH)
(72) Erfinder: HARSY, Gabor, CH-8212 Neuhausen (CH); MOCCETTI, Nicola, CH-8212 Neuhausen (CH)
(74) Vertreter: Troesch Scheidegger Werner AG
(86) Internationale Anmeldenummer: CH9600053
(87) Internationale Veröffentlichungsnummer: WO9625315

(56) Entgegenhaltungen:
- EP-A- 0 303 007
- EP-A- 0 357 951
- EP-A- 0 469 512
- US-A- 5 199 359

## Beschreibung

Die Erfindung bezieht sich auf ein Fahrwerk mit einem Lenkmechanismus entsprechend dem Oberbegriff des Anspruchs 1 zur kurvenradialen Steuerung der Radsätze unabhängig vom Verschleisszustand der Schienen, wobei der Lenkmechanismus die beiden Radsätze sowohl untereinander, als auch mit dem Wagenkasten so verbindet, dass die Ausdrehwinkel der gummielastischen Lager in den Gelenkpunkten möglichst klein bleiben und dass die Anlenkung am Wagenkasten möglichst raumsparend erfolgt und eine gute Entkoppelung aufweist.

Durch die EP - PS 0 389 582 ist ein Drehgestell offenbart, bei dem die Radsätze in einer ersten Ausführungsform zur gegenseitigen Selbststeuerung zwecks radialer Einstellung durch eine vertikal am Drehgestellrahmen angeordnete Selbststeuereinrichtung untereinander verbunden sind.

Bekanntermassen ist für ein verschleissfreies kinematisches Abrollen eines Radsatzes im Gleisbogen in Abhängigkeit des Abstandes seiner Radaufstandspunkte eine bestimmte Differenz der Abroll - Radien erforderlich. Rotationsfreiheit des Radsatzes und Radiendifferenz sind damit neben einem ausreichenden Kraftschlussbeiwert die Voraussetzungen, die für eine radiale Einstellung der Radsätze im Bogen erfüllt sein müssen. Jüngste Untersuchungen haben zudem gezeigt, dass für selbststeuernde Radsätze unter der Annahme eines verschleissangepassten Radprofils ein bestimmtes Schienenprofil vorauszusetzen ist, bei dessen Paarung die in Funktion des Bogenhalbmessers erforderliche Rollradiusdifferenz aufgebaut werden kann. Dieses ideelle Schienenprofil ist aufgrund unterschiedlicher Verschleisszustände auf einem Streckennetz kaum vorhanden bzw. wirtschaftlich nicht instandzuhalten. Darüber hinaus ist in der Praxis mit diskreten und regellosen Gleislageabweichungen auch in Bögen zu rechnen, was wiederum die Berührgeometrie Rad / Schiene im negativen Sinne wesentlich beeinflusst. Hierdurch wird erst der eigentliche Nachteil der kurvenradialen Einstellung von selbststeuernden Radsätzen deutlich, weil die gegenseitige Selbststeuerung systembedingt in hohem Masse vom Gleiszustand und der daraus resultierenden Rad / Schiene - Berührgeometrie abhängig ist.

Vor diesem Hintergrund zeigt die zuvorgenannte EP - PS 0 389 582 in einer weiteren Ausführungsform ein Drehgestell, bei dem die Radsätze zur kastenseitigen Zwangssteuerung durch eine vertikal angeordnete Zwangssteuereinrichtung untereinander und über einen in Bezug auf den Drehgestellrahmen aussenliegenden Anlenkpunkt mit dem Wagenkasten verbunden sind.

Hierdurch wird die Radsatzsteuerung vom Verschleisszustand der Schiene unabhängig und der als Folge der Spurführungskräfte auftretende Verschleiss an Spurkränzen und Schienenflanken ist gegenüber einer Selbststeuerung stark vermindert. Allerdings sind die Ausdrehwinkel der gummielastischen Lager in den Gelenkpunkten in der Regel relativ gross, was langfristig zu Ueberbeanspruchungen führen kann und eine reduzierte Dauerhaltbarkeit der Lager zur Folge hat.

Daher schlägt die EP - PS 0 263 283 eine Zwangssteuereinrichtung vor, bei welcher die Radsätze zur kastenseitigen Zwangssteuerung durch eine horizontal angeordnete Zwangssteuereinrichtung untereinander und über einen in Bezug auf den Drehgestellrahmen innenliegenden Anlenkpunkt mit dem Wagenkasten verbunden sind.

Hierdurch werden der Rad / Schiene - Verschleiss und die Ausdrehwinkel in den Gelenkpunkten minimiert. Nachteilig zeigt sich einzig der innenliegende Anlenkpunkt, der in die andere Drehgestellseite hineinragt und zu konstruktiven Restriktionen führt, indem so der Einbauraum für Fahrmotoren und andere Aggregate verbaut wird.

Hier setzt die Erfindung ein, deren Aufgabe darin besteht, ein Fahrwerk mit einem Lenkmechanismus gemäss dem Gattungsbegriff so weiterzubilden,
- dass die Radsätze unabhängig vom Verschleisszustand der Schienen kurvenradial gesteuert werden
- dass die Ausdrehwinkel der gummielastischen Lager in den Gelenkpunkten möglichst klein bleiben
- dass die Anlenkung möglichst raumsparend erfolgt und Einschränkungen bezüglich des Einbauraums für Fahrmotoren und andere Aggregate vermeidet
- dass die Anlenkung eine gute Entkoppelung aufweist und eine Verschlechterung der Vertikaldynamik vermeidet.

Diese Aufgabe wird erfindungsgemäss durch die kennzeichnenden Merkmale des Patentanspruchs 1 gelöst. Vorteilhafte Weiterbildungen sind den Unteransprüchen zu entnehmen.

Demnach wird für ein Fahrwerk der eingangs erwähnten Art erfindungsgemäss ein Lenkmechanismus vorgeschlagen, bei dem die Anlenkung am Wagenkasten in Bezug auf den Fahrwerkrahmen innenliegend erfolgt. Dabei sind die Radsätze zunächst in bekannter Weise durch je eine, im wesentlichen in einer vertikalen Ebene aussen am Fahrwerkrahmen angeordneten Steuereinrichtung untereinander verbunden, die im Fahrwerkrahmen gelagert ist und in Bezug auf diesen in einer, zur Steuereinrichtung parallel versetzten, zweiten vertikalen Ebene eine innenliegende Anlenkung aufweist, die mit dem Wagenkasten in einer Wirkverbindung steht.

Der so entstehende Lenkmechanismus überträgt durch die erfindungsgemässe Anlenkung die bei Kurvenfahrt zwischen dem Wagenkasten und einem Fahrwerk in einer horizontalen Ebene stattfindende gleichsinnige Ausdrehbewegung beider Anlenkpunkte und setzt diese über die gemeinsame Lagerung von Anlenkung und Steuereinrichtung in gegenläufige Bewegungen der Steuereinrichtungen beider Fahrwerkseiten um.

Durch diese konstruktive Ausführung wird erreicht, dass die Radsätze unabhängig vom Verschleiszustand der Schienen kurvenradial gesteuert werden und die Ausdrehwinkel der gummielastischen Lager, insbesondere in den Gelenkpunkten der Anlenkung möglichst klein bleiben, wobei die Anlenkung zudem raumsparend und ohne Einschränkungen für den Einbauraum anderer Aggregate gestaltet ist.

Auf die im Betrieb ständig in den Richtungen vertikal und horizontal quer auftretenden Federwege des Wagenkastens reagiert die Steuereinrichtung durch die gezeigte Anlenkung unempfindlich, so dass sie hierdurch nicht ungewollt in Tätigkeit gesetzt wird. Ausserdem vermeidet die konstruktive Anordnung der Anlenkung eine Verschlechterung der Vertikaldynamik sowie Anregungen des Wagenkastens.

Um den Effekt einer guten Entkoppelung besonders wirksam zu gestalten, ist nach einem weiteren Merkmal der Erfindung vorgesehen, den gezeigten Lenkmechanismus mit einer an sich bekannten mechanischen Entkoppelungsvomchtung zu kombinieren. Der sich hieraus ergebende Synergismus dient dazu, die Lenkfunktion von der Längsbewegung zu entkoppeln, so dass der Lenkmechanismus hiervon vollkommen unbeeinflusst bleibt.

Nach einem weiteren Merkmal der Erfindung ist schliesslich vorgesehen, den erfindungsgemässen Lenkmechanismus mit mindestens einer Tilgereinrichtung zu kombinieren, um die Bewegungen aus dem Sinuslauf der Radsätze wirkungsvoll zu dämpfen. Hierdurch bleiben die dynamischen Drehbewegungen, welche die Radsätze insbesondere bei schneller Geradeausfahrt innerhalb des Spurspiels ausüben, auf die Steuereinrichtung des Lenkmechanismus ohne Einfluss.

Die Kombination von Lenkmechanismus mit Entkoppelungsvorrichtung und / oder Tilgereinrichtung unterstützt damit in vorteilhafter Weise die Schaffung eines Fahrwerks mit kurvenradial gesteuerten Radsätzen.

Die Erfindung wird anschliessend anhand einer Zeichnung beispielsweise erläutert, sowie deren Wirkung und Funktionsweise beschrieben.

Es zeigen in einer schematischen Perspektiv - Darstellung in kurvenradial gesteuerter Stellung:
- Fig. 1: ein Fahrwerk mit erfindungsgemässem Lenkmechanismus
- Fig. 2: ein Fahrwerk mit erfindungsgemässem Lenkmechanismus, sowie kombiniert mit mechanischer Entkoppelungsvorrichtung und / oder Rückhaltemitteln

Bei einem in Fig 1 gezeigten ersten Anwendungsbeispiel ist ein Fahrwerk (1) beidseits mit einem Lenkmechanismus (2, 2') ausgerüstet, der aus je einer Steuereinrichtung (11, 11') und je einer Anlenkung (21, 21') besteht, welche beide in gemeinsamen Drehlagern (6, 6') im Fahrwerkrahmen (3) gelagert sind. Dabei ist die Steuereinrichtung (11, 11') in einer ersten, annähernd vertikalen Ebene an einem Fahrwerkrahmen (3) aussenliegend auf einer um ihre horizontale Achse schwenkbaren Drehwelle (9, 9') angeordnet. Ebenfalls auf der Drehwelle (9, 9') und in Bezug auf den Fahrwerkrahmen (3) innenliegend, ist in einer zweiten, annähernd vertikalen Ebene eine Anlenkung (21, 21') vorgesehen, die mit dem Wagenkasten (4) in einer Wirkverbindung steht.

Die Steuereinrichtungen (11, 11') beider Fahrwerkseiten sind zueinander in etwa parallel angeordnet und in sich z-förmig aufgebaut, wobei die Lenkerstangen (13,14) der Steuereinrichtung (11) gegenüber den Lenkerstangen (13', 14') der Steuereinrichtung (11') geometrisch gleichsinnig ausgerichtet sind, so dass sie zum kurvenradialen Steuern der Radsätze (5, 5') in Verbindung mit den Lenkerhebeln (12, 12') über die Anlenkung (21, 21') funktionell gegensinnig arbeiten können.

Hierzu sind die Radsätze (5, 5') im Bereich ihrer Achslagerstellen (7, 7') pro Fahrwerkseite über obere Lenkerstangen (13, 13') mit einem Lenkerhebel (12, 12') in einem oberen Anlenkpunkt (15, 15') und über untere Lenkerstangen (14, 14') mit dem Lenkerhebel (12, 12') in einem unteren Anlenkpunkt (16, 16') verbunden, wobei in allen Gelenkpunkten gummielstische Lager (8) vorgesehen sind.

Der Lenkerhebel (12, 12') ist einenends auf einer Drehwelle (9, 9') befestigt, die durch den Fahrwerkrahmen (3) hindurchgeführt und in diesem in Drehlagern (6, 6') gelagert ist. Anderenends weist die Drehwelle (9, 9') einen, in seiner Ruhelage annähernd vertikal nach oben gerichteten Steuerhebel (22, 22') auf, der über eine annähernd horizontale Steuerstange (23, 23') mit einem Anlenkpunkt (24, 24') mit dem Wagenkasten (4) verbunden ist, wobei in allen Gelenkpunkten gummielastische Lager (8) vorgesehen sind.

Um den Erfordernissen der jeweils günstigsten Anlenkhöhe in Bezug auf eine gute Entkoppelung zwischen Fahrwerk (1) und Wagenkasten (4) nachzukommen, ist es alternativ auch denkbar, den Steuerhebel (23, 23') in seiner Ruhelage annähernd vertikal nach unten gerichtet auf der Drehwelle (9, 9') anzuordnen.

Durch die Anordnung der Anlenkung (21, 21') in einer in Bezug auf den Fahrwerkrahmen (3) innenliegenden vertikalen Ebene werden die Ausdrehwinkel der gummielastischen Elemente (8) in den Gelenkpunkten auf ein dauerhaft vertretbares Mass reduziert. Gleichzeitig erlaubt die platzsparende vertikale Anordnung, keinerlei Einschränkungen für den Einbauraum anderer Aggregate in Kauf nehmen zu müssen.

Ausserdem reagiert die Anlenkung (21, 21') auf die im Betrieb ständig in den Richtungen vertikal und horizontal quer auftretenden Federwege des Wagenkastens (4) durch die gezeigte Anlenkung unempfindlich, so dass die Steuereinnchtung (11, 11') hierdurch nicht ungewollt in Tätigkeit gesetzt wird. Die beschriebenen Möglichkeiten der Anordnung der Anlenkung (21, 21') dienen schliesslich dazu. die Entkoppelung in jedem Fall optimal zu gestalten und eine Verschlechterung der Vertikaldynamik sowie Anregungen des Wagenkastens (4) zu vermeiden.

Bei Kurvenfahrt wird die zwischen Wagenkasten (4) und Fahrwerk (1) stattfindende Ausdrehbewegung genutzt und die in einer horizontalen Ebene gleichsinnige Drehbewegung der beiden Anlenkpunkte (24, 24') in eine gegensinnige Drehbewegung in vertikaler Ebene auf die Steuerhebel (22, 22') der Anlenkung (21, 21') übertragen. Durch die verdrehfeste Anordnung von Anlenkung (21, 21') und Steuereinrichtung (11, 11') auf der gemeinsamen Drehwelle (9, 9') üben dabei die Steuereinrichtungen (11, 11') gegenläufige Bewegungen aus. Dank ihrer z-förmigen Ausbildung wird so beispielsweise die Steuereinrichtung (11) der einen Fahrwerkseite gestreckt und gleichzeitig die Steuereinrichtung (11') der anderen Fahrwerkseite verkürzt. Somit werden die Radsätze (5, 5') einzig durch den erfindungsgemässen Lenkmechanismus (2, 2') und unabhängig vom Gleiszustand kurvenradial gesteuert.

Figur 2 zeigt als weiteres bevorzugtes Ausführungsbeispiel die Kombination eines erfindungsgemässen Lenkmechanismus (2, 2') mit einer mechanischen Entkoppelungsvorrichtung (31) und / oder mit einer zwischen der Steuereinrichtung (11, 11') und dem Fahrwerkrahmen (4) angeordneten Tilgereinrichtung (39).

Hierbei sind die Steuerstangen (23, 23') der Anlenkung (21, 21') über die Gelenkpunkte (24, 24') mit den äusseren Hebeln (35, 35') einer wagenkastenseitig angebrachten Entkoppelungsvomchtung (31) verbunden. Diese besteht aus einer in zwei Drehlagern (33, 33') am Wagenkasten (4) drehbar gelagerten Verbindungswelle (34), deren innerer verdrehfester Hebel (36) über die Verbindungsstange (38) in den Gelenkpunkten (37) mit dem Fahrwerkrahmen (3) verbunden ist.

Der sich aus der Kombination von Lenkmechanismus (2, 2') und Entkoppelungsvorrichtung (31) ergebende Synergismus dient dazu, die Lenkfunktion von der Längsbewegung zu entkoppeln, so dass der Lenkmechanismus (2, 2') hiervon vollkommen unbeeinflusst bleibt.

Nach einem weiteren Merkmal ist vorgesehen, einen erfindungsgemässen Lenkmechanismus (2, 2') mit mindestens einer zusätzlichen Tilgereinrichtung (39) auszustatten. Die Tilgereinrichtung (39) kann in Form mindestens eines Dämpfers, der vorzugsweise eine trockene Reibungskennlinie aufweist, zwischen einer Steuereinrichtung (11, 11') und dem Fahrwerkrahmen (3) angeordnet sein.

Hierdurch werden die die Bewegungen aus dem Sinuslauf der Radsätze (5, 5'), welche diese insbesondere bei schneller Geradeausfahrt innerhalb des Spurspiels ausüben, wirkungsvoll gedämpft und bleiben auf die Steuereinrichtung (11, 11') des erfindungsgemässen Lenkmechanismus (2, 2') ohne Einfluss.

Die Kombination des erfindungsgemässen Lenkmechanismus (2, 2') mit einer Entkoppelungsvorrichtung (31) und / oder Tilgereinrichtung (39) unterstützt damit in vorteilhafter Weise die Schaffung eines Fahrwerks (1), dessen Radsätze (5, 5') einzig durch den Lenkmechanismus (2, 2') und unabhängig vom Verschleisszustand der Schienen kurvenradial gesteuert werden.

Im Sinne der Erfindung, je eine Steuereinrichtung (11, 11') im wesentlichen in einer ersten vertikalen Ebene aussen am Fahrwerkrahmen (3) anzuordnen und diese mit einer, in Bezug auf den Fahrwerkrahmen (3) in einer zweiten vertikalen Ebene innenliegenden Anlenkung (21, 21') zu verbinden, ist es alternativ auch denkbar, die Drehwellen (9, 9') beider Fahrwerkseiten als einstückige Verbindungswelle auszuführen, auf welcher an deren äusseren Enden die Steuereinrichtungen (11, 11') verdrehfest angeordnet sind.

In diesem Fall sind die in sich z-förmig aufgebauten Steuereinrichtungen (11, 11') bezüglich der Anordnung ihrer Lenkerstangen (13, 14 und 13', 14') an den Lenkerhebeln (12, 12') beider Fahrwerkseiten geometrisch gegensinnig angeordnet. Die Anlenkung (21) erfolgt hierbei durch einen, ausserhalb der Mitte der einstückigen Verbindungswelle verdrehfest vorgesehenen, in seiner Ruhelage nahezu vertikal nach oben bzw. unten gerichteten zentralen Steuerhebel (22), der über eine fast horizontale Steuerstange (23) in einem Anlenkpunkt (24) mit dem Wagenkasten (4) verbunden ist, wobei in allen Gelenkpunkten gummielastische Lager (8) vorgesehen sind.

## Patentansprüche

1. Fahrwerk für Schienenfahrzeuge mit einem Lenkmechanismus zur kurvenradialen Steuerung der Beiden Radsätze des Fahrwerks, bei dem die beiden Radsätze untereinander durch je eine aussen am Fahrwerkrahmen angeordnete z-förmige Steuereinrichtung verbunden sind und diese über eine Anlenkung mit dem Wagenkasten in einer Wirkverbindung steht, wobei die Radsätze (5, 5') einzig durch den zwischen Fahrwerk (1) und Wagenkasten (4) bei Kurvenfahrt entstehenden Ausdrehwinkel und unabhangig vom Verschleisszustand der Schienen kurvenradial eingestellt werden,
gekennzeichnet durch die Kombination
je einer beidseits aussen am Fahrwerkrahmen (3) in einer ersten vertikalen Ebene angeordneten Steuereinrichtung (11, 11') mit je einer zugehörigen parallel dazu versetzten, in einer zweiten vertikalen Ebene und in Bezug auf den Fahrwerkrahmen (3) innenliegend angeordneten Anlenkung (21, 21') an den Wagenkasten (4),
wobei jede aussenliegende Steuereinrichtung (11, 11') mit ihrer innenliegenden Anlenkung (21, 21') verdrehfest über eine eigene Drehwelle (9, 9') miteinander verbunden ist und die Drehwellen (9, 9') jeweils in Drehlagern (6, 6') im Fahrwerkrahmen (3) gelagert sind.

2. Fahrwerk,
nach Anspruch 1, dadurch gekennzeichnet, dass dass die Drehwelle (9, 9') einenends einen, in Bezug auf den Fahrwerkrahmen (3) aussenliegenden und in seiner Ruhelage annähernd senkrecht stehenden Lenkerhebel (12, 12') und anderenends einen nahezu vertikal nach oben oder unten gerichteten Steuerhebel (22. 22') aufweist.

3. Fahrwerk,
nach Anspruch 2, dadurch gekennzeichnet, dass die Steuereinrichtungen (11, 11') beider Fahrwerkseiten zueinander in etwa parallel angeordnet und in sich derart z-förmig aufgebaut sind, dass die Lenkerstangen (13, 14) der Steuereinrichtung (11) gegenüber den Lenkerstangen (13', 14') der Steuereinrichtung (11') geometrisch gleichsinnig ausgerichtet sind und zum kurvenradialen Steuern der Radsätze (5, 5') in Verbindung mit den Lenkerhebeln (12, 12') über die Anlenkung (21, 21') eine gegensinnige Drehbewegung ausführen.

4. Fahrwerk,
nach einem der Ansprüche 2 oder 3, dadurch gekennzeichnet, dass die Radsätze (5, 5') im Bereich ihrer Achslagerstellen (7, 7') pro Fahrwerkseite uber obere Lenkerstangen (13, 13') mit einem Lenkerhebel (12, 12') in einem oberen Anlenkpunkt (15, 15') und über untere Lenkerstangen (14, 14') mit dem Lenkerhebel (12, 12') in einem unteren Anlenkpunkt (16, 16') verbunden und in allen Gelenkpunkten gummielstische Lager (8) vorgesehen sind.

5. Fahrwerk,
nach einem der voranstehenden Ansprüche, dadurch gekennzeichnet, dass ein Steuerhebel (22, 22') über eine annähernd honzontale Steuerstange (23, 23') mit einem Anlenkpunkt (24, 24') am Wagenkasten (4) verbunden ist, wobei in allen Gelenkpunkten gummielastische Lager (8) vorgesehen sind.

6. Fahrwerk
nach Anspruch 5, dadurch gekennzeichnet, dass die Drehwellen (9, 9') beider Fahrwerkseiten als einstückige Verbindungswelle ausgeführt ist, auf welcher an den beiden äusseren Enden die Steuereinrichtungen (11, 11') verdrehfest angeordnet sind und die einen, ausserhalb ihrer Mitte verdrehfest und in seiner Ruhelage nanezu vertikal nach oben bzw. unten gerichteten zentralen Steuerhebel (22) aufweist.

7. Fahrwerk,
nach Anspruch 6, dadurch gekennzeichnet, dass der zentrale Steuerhebel (22) über eine annähernd horizontale Steuerstange (23) in einem Anlenkpunkt (24) mit dem Wagenkasten (4) verbunden ist und in allen Gelenkpunkten gummielastische Lager (8) vorgesehen sind.

8. Fahrwerk,
nach den Ansprüchen 6 und 7, dadurch gekennzeichnet, dass bei einer zentralen Anlenkung (21) die in sich z-förmig aufgebauten Steuereinrichtungen (11, 11') bezüglich der Anordnung ihrer Lenkerstangen (13, 14 und 13', 14') an den Lenkerhebeln (12, 12') beider Fahrwerkseiten geometrisch gegensinnig ausgerichtet sind und zum kurvenradialen Steuern der Radsätze (5, 5') in Verbindung mit den Lenkerhebeln (12, 12') über die Anlenkung (21, 21') eine gleichsinnige Drehbewegung ausführen..

9. Fahrwerk, nach Anspruch 1,
gekennzeichnet durch dessen Kombination mit einer zwischen der Anlenkung (21, 21') und dem Wagenkasten (4) angeoraneten mechanischen Entkoppelungsvorrichtung (31) und / oder einer zwischen der Steuereinrichtung (11, 11') und dem Fahrwerkrahmen (3) angeordneten Tilgereinnchtung (39).

10. Fahrwerk,
nach Anspruch 9, dadurch gekennzeichnet, dass die Steuerstangen (23, 23') der Anlenkung (21, 21') über die Gelenkpunkte (24, 24') mit den äusseren Hebeln (35, 35') einer wagenkastenseitig angebrachten Entkoppelungsvorrichtung (31) verbunden sind.

11. Fahrwerk,
nach den Ansprüchen 9 oder 10, dadurch gekennzeichnet, dass die Entkoppelungsvorrichtung (31) aus einer in zwei Drehlagern (33, 33') am Wagenkasten (4) drehbar gelagerten Verbindungswelle (34) besteht, deren innerer verdrehfester Hebel (36) über die Verbindungsstange (38) in den Gelenkpunkten (37) mit dem Fahrwerkrahmen (3) verbunden ist und in allen Gelenkpunkten elastische Lager (8) vorgesehen sind.

12. Fahrwerk,
nach Anspruch 11, dadurch gekennzeichnet, dass er mindestens eine Tilgereinrichtung (39) beispielsweise in Form eines Dämpfers aufweist, der vorzugsweise eine trockene Reibungskennlinie besitzt und zwischen einem Lenkernebel (12, 12') der Steuereinrichtung (11, 11') und einem Fahrwerkrahmen (3) angeordnet ist.

## Claims

1. In a bogie for rail vehicles having a guiding mechanism for radially controlling the two wheelsets of the bogie, both wheelsets being interconnected by two Z-shaped controlling means arranged each on one outer side of the bogie frame, each such controlling means being operatively connected with the underframe of the vehicle body by means of a joint, whereby said wheelsets (5, 5') are radially adjusted in a curver exclusively on the basis of the torsion angle produced between bogie (1) and underframe (4) of the vehicle body when a curve is taken regardless if the state of wear of the rails, characterized by the combination of a controlling means (11, 11') mounted on both sides on the outer side of the bogie frame (3) in a first vertical plane each with an associated joint (21, 21') as connection with the underframe (4), mounted parallely offset thereto in a second vertical plane on the inner side with respect to the bogie frame (3), whereby each controlling means (11, 11') on the outer side is rigidly connected to its joint (21, 21') on the inner side by an individual shaft (9, 9'), these shafts being journaled in pivot bearings (6, 6') in the bogie frame (3).

2. Bogie as claimed in claim 1, characterized in that each shaft (9, 9') has at one end a shaft steering lever (12, 12') lying on the outer side with respect to the bogie frame (3) and extending nearly vertically in its inoperative position and at its other end a controlling lever (22, 22') extending nearly vertically upwards or downwards.

3. Bogie as claimed in claim 2, characterized in that the controlling means (11, 11') on both sides of the bogie are arranged substantially parallely to each other and have such a Z-shaped configuration, that the steering levers (13, 14) of the controlling means (11) are geometrically arranged in the same direction with respect to the steering levers (13', 14') of the controlling means (11') and perform an opposing rotary motion in order to radially adjust in a curve said wheelsets (5, 5') by the intermediary of the steering levers (12, 12') and the joint (21, 21').

4. Bogie as claimed in one of claims 2 or 3, characterized in that the wheelsets (5, 5') in the range of their bearing points (7, 7') on each side of the bogie are connected at an upper joint point (15, 15') by means of upper steering levers (13, 13') with a steering lever (12, 12') and at a lower joint point (16, 16') by means of lower steering levers (14, 14') with the steering lever (12, 12'), whereby at all joint points rubberelastic bearings (8) are provided.

5. Bogie as claimed in any of the foregoing claims, characterized in that a controlling lever (22, 22') is connected by means of a nearly horizontal steering bar (23, 23') with a joint point (24, 24') at the underframe (4) of the vehicle body, whereby rubberelastic bearings (8) are provided at all joint points.

6. Bogie as claimed in claim 5, characterized in that the shafts (9, 9') of both sides of the bogie are formed as a transmission shaft formed in one piece having at its outermost ends said controlling means (11, 11') rigidly mounted and having a central controlling lever (22) rigidly mounted outside of their centre projecting nearly vertically upwards or downwards respectively.

7. Bogie as claimed in claim 6, characterized in that said central controlling lever (22) is connected with the underframe (4) of the vehicle body at a joint point (24) by means of a nearly horizontal steering bar (23), whereby rubberelastic bearings (8) are provided at all joint points.

8. Bogie as claimed in claims 6 and 7, characterized in that with a central joint (21) said Z-shaped controlling means (11, 11') are mounted in a geometrically opposed direction with regard to the arrangement of their steering levers (13, 14 and 13', 14') on the steering levers (12, 12') on both sides of the bogie and they are performing a rotary motion in the same direction in order to radially adjust in a curve said wheelsets (5, 5') by the intermediary of the steering levers (12, 12') and the joint (21, 21').

9. Bogie as claimed in claim 1, characterized by its combination with a mechanical decoupling device (31) mounted between the joint (21, 21') and the underframe (4) and/or with an amortisation device (39) mounted between the controlling means (11, 11') and the bogie frame (3).

10. Bogie as claimed in claim 9, characterized in that said steering bars (23, 23') of the joint (21, 21') are connected by means of joint points (24, 24') with the outer levers (35, 35') of a decoupling device (31) on the underframe of the vehicle body.

11. Bogie as claimed in claim 9 or 10, characterized in that said decoupling device (31) comprises a transmission shaft (34) journaled in two bearings (33, 33') on the underframe (4), in the inner lover (36) rigidly mounted on the shaft being connected by means of the connection rod (38) to the bogie frame (3) at the joint points (37), whereby elastic bearings (8) are provided at all joint points.

12. Bogie as claimed in claim 11, characterized by at least one amortisation device (39) for example in the form of a damper element having preferable a dry friction characteristic curve, arranged between a steering lever (12, 12') of the controlling means (11, 11') and a bogie frame (3).

## Revendications

1. Bogie pour véhicules sur rails avec un mécanisme de guidage pour commander radialement en courbe les essieux montés du bogie, les deux essieux montés étant interconnectés par deux dispositifs de guidage en forme de Z montés chaqun sur le côté extérieur du cadre du bogie, chaque dispositif de guidage étant relié fonctionnellement avec le châssis du véhicule au moyen d'une articulation, ledits essieux montés (5, 5') étant radialement ajustés dans une courbe exclusivement en fonction de l'angle de rotation produit entre le bogie (1) et le châssis (4) lors d'un parcours dans une courbe, indépendamment de l'état d'usure des rails, caractérisé par la combinaison d'un dispositif de guidage (11, 11') monté des deux côtés à l'extérieur du cadre du bogie (3) dans un premier plan vertical avec chaqun une articulation (21, 21') associée formant la connexion avec le châssis (4) et monté décalé parallèlement dans un second plan vertical sur le côté intérieur par rapport au cadre du bogie (3), chaque dispositif de guidage sur le côté extérieur étant rigidement accouplé au moyen d'un arbre (9, 9') individuel à l'articulation sur le côté intérieur, ces arbres (9, 9') étant logés dans des paliers (6, 6') dans le cadre du bogie (3).

2. Bogie selon la revendication 1, caractérisé en ce que chaque arbre (9, 9') présente à l'une de ses extrémités un levier de guidage (12, 12') se trouvant à l'extérieur par rapport au cadre du bogie (3) et s'étendant approximativement verticalement lorsqu'il se trouve en position de repos et à l'autre extrémité un levier de guidage (22, 22') s'étendant approximativement verticalement vers le haut ou vers le bas.

3. Bogie selon la revendication 2, caractérisé en ce que les dispositifs de guidage (11, 11') sur les deux côtés du bogie sont arrangés essentiellement parallèlement et présentent une configuration en Z telle que les barres de guidage (13, 14) du dispositif de guidage (11) sont arrangées géométriquement dans le même sens par rapport aux barres de guidage (13',14') du dispositif de guidage (11') et effectuent des mouvements de rotation opposés pour radialement ajuster les essieux montés (5, 5') dans une courbe par l'intermédiaire des leviers de guidage (12, 12') et des articulations (21, 21').

4. Bogie selon l'une des revendications 2 ou 3, caractérisé en ce que les essieux montés (5, 5') dans le domaine de leurs points de palier (7, 7') de chaque côté du bogie sont reliés dans un point d'articulation supérieur (15, 15') au moyen de barres de guidage supérieures (13, 13') à un levier de guidage (12, 12') et dans un point d'articulation inférieur (16, 16') au moyen de barres de guidage inférieures (14, 14') au levier de guidage (12), des paliers (8) élastiques comme du caoutchouc étant prévus dans tous les points d'articulation.

5. Bogie selon l'une des revendications précédentes, caractérisé en ce qu'un levier de guidage (22, 22') est relié au moyen d'une barre de guidage (23, 23') essentiellement horizontale a un point d'articulation (24, 24') sur le châssis (4), des paliers (8) élastiques comme du caoutchouc étant prévus dans tous les points d'articulation.

6. Bogie selon la revendication 5, caractérisé en ce que les arbres (9, 9') des deux côtés du bogie se présentent sous forme d'un arbre de transmission en une pièce ayant sur ses deux extrémités extérieures les dispositifs de guidage (11, 11') montés de manière rigide et présentant un levier de guidage central (22) monté de manière rigide en dehors de son centre et s'étendant dans sa position de repos essentiellement verticalement vers le haut resp. vers le bas.

7. Bogie selon la revendication 6, caractérisé en ce que le levier de guidage central (22) est relié au châssis (4) au moyen d'une barre de guidage (23) essentiellement horizontale en un point d'articulation (24), des paliers (8) élastiques comme du caoutchouc étant prévus dans tous les point d'articulation.

8. Bogie selon les revendications 6 et 7, caractérisé en ce que lors d'une articulation centrale (21) lesdits dispositifs de guidage (11, 11') en forme de Z sont montés géométriquement des sens opposés par rapport à l'arrangement des barres de guidage (13, 14 et 13', 14') sur les leviers de guidage (12, 12') des deux côtés du bogie et effectuent des mouvements de rotation de même sens pour radialement ajuster les essieux montés (5, 5') dans une courbe par l'intermédiaire des leviers de guidage (12, 12') et des articulations (21, 21').

9. Bogie selon la revendication 1, caractérisé par sa combinaison avec un dispositif de découplage mécanique (31) monté entre l'articulation (21, 21') et le châssis (4) et/ou un dispositif modérateur (39) monté entre le dispositif de guidage (11, 11') et le cadre du bogie (3).

10. Bogie selon la revendication 9, caractérisé en ce que les barres de guidage (23, 23') de l'articulation (21, 21') sont reliées par les points d'articulation (24, 24') aux leviers extérieurs (35, 35') d'un dispositif de découplage (31) monté sur le châssis.

11. Bogie selon les revendications 9 ou 10, caractérisé en ce que le dispositif de découplage (31) comprend un arbre de transmission (34) logé dans deux paliers (33, 33') sur le châssis (4), le levier intérieur monté de manière rigide sur l'arbre étant relié au moyen d'une barre de connexion (38) dans les points d'articulation (37) au cadre du bogie (3), des paliers (8) élastiques étant prevus dans tous les points d'articulation.

12. Bogie selon la revendication 11, caractérisé par au moins un dispositif modérateur (39) par exemple sous forme d'un amortisseur qui présente de préférence une courbe caractéristique de friction sèche et qui est arrangé entre un levier de guidage (12, 12') du dispositif de guidage (11, 11') et un cadre du bogie (3).
